# EUROPÄISCHE PATENTSCHRIFT

(11) **EP 0 146 034 B1**
(45) Veröffentlichungstag und Bekanntmachung des Hinweises auf die Patenterteilung: **16.09.1987**
(21) Anmeldenummer: 84114393.6
(22) Anmeldetag: 28.11.1984
(51) Int. Cl.: H01H 3/00

(54) **Anordnung zum Abschalten von Verbrauchern**
Device to switch off users
Dispositif pour débrancher des utilisateurs

(30) Priorität: 05.12.1983 DE 3343906; 18.04.1984 DE 3414758
(43) Veröffentlichungstag der Anmeldung: 26.06.1985
(73) Patentinhaber: SIEMENS AKTIENGESELLSCHAFT, 80333 München (DE)
(72) Erfinder: Harbauer, Werner, Dipl., Ing., D-8460 Schwandorf (DE); Gnahn, Günter, D-8458 Sulzbach (DE); Flierl, Erwin, D-8451 Kümmersbruck (DE)

## Beschreibung

Die Erfindung bezieht sich auf eine Anordnung zum zwei- oder mehrpoligen Zu- und Abschalten von Verbrauchern, vorzugsweise von Hausgeräten, mittels von einem Antrieb über Mitnahmen betätigbarer, federkraftbelasteter Kontaktteile zweier getrennter Kontaktsysteme, die mit Festkontaktteilen in Berührung bringbar sind.

Bei bekannten Anordnungen der obengenannten Art (DE-C-2905243) bestehen die zwei getrennten Kontaktsysteme aus jeweils getrennt rückstellfederkraftbelasteten, beweglich gelagerten Kontaktschiebern, von denen jeweils einer über unterschiedliche Mitnehmer mit beiden Kontaktteilen in Wirkverbindung bringbar ist. Hierdurch ist es möglich, bei verschweissten Kontaktteilen den Stromkreis noch zu öffnen und damit z.B. den gestörten Heizkreis abzuschalten. Bleibt einer der Kontakte jedoch verschweisst, so werden folgende Fehlerfälle nicht erfasst: Der Masseschluss mit Brandgefahr wird nicht bemerkt, so dass ein Verschweissen des noch verbiebenen intakten Kontaktes zum gefährlichen Fehlerfall führt, nämlich, dass die Heizung nicht abgeschaltet wird. Ausserdem würde bei einem der Verschweissung des Kontaktes vorausgegangenen Kurzschluss das Wiedereinschalten des einpolig fernbetätigten Schaltgerätes zu einem erneuten Kurzschluss mit weiteren Folgeschäden führen.

Der Erfindung liegt daher die Aufgabe zugrunde, bei einer Anordnung der obengenannten Art auf einfache Weise dafür Sorge zu tragen, dass das Wiedereinschalten des gestörten Schützes verhindert wird. Dies wird auf einfache Weise dadurch erreicht, dass in Abhängigkeit von der Relativbewegung zwischen einem verschweissten Kontaktteil und dem in Öffnungsrichtung der Kontakte sich bewegenden Antrieb eine Verriegelung des Antriebes in Einschaltrichtung vorgesehen ist. Bei Transformatorregelschaltern mit getrenntem Stufenwähler und Lastschalter ist es an sich bekannt (AT-B-171618), über aufwendige, dazwischenliegende Sprungwerke eine Störung entweder bei dem nächsten Versuch, den Schalter zu betätigen, oder aber, wenn die Störung erst während der Betätigung eintritt, noch während derselben unter spätestens gleichzeitiger Blockierung des Schalters anzuzeigen.

Es ist weiterhin bekannt, das Verschweissen von Kontakten über den Einschaltknopf anzuzeigen (DE-A-2705330).

Praktisch ohne Mehraufwand lässt sich diese Verriegelung erreichen, wenn die Verriegelung aus einer hakenförmig abgebogenen Zunge am beweglichen Kontaktteil besteht, die federbelastet in einer Aussparung in dem den Antrieb bildenden Kontaktträger einrastet. Eine weitere einfache Ausführung ergibt sich, wenn die hakenförmig abgebogene Zunge von einem aus einer Blattfeder ausgescherten Lappen gebildet ist.

Werden z.B., wie bei der Anordnung nach der DE-C-2905243, zwei getrennte Mitnahmen in Form von Kontaktbrückenträgern oder Kontaktschiebern mit getrennten Antrieben in Form von getrennten Ankern eines Magnetsystems benutzt, so ist es vorteilhaft, in Abhängigkeit von der Relativbewegung eine Verriegelung der Mitnahmen untereinander vorzusehen, um hierdurch ebenfalls das Wiedereinschalten des gestörten Schützes zu verhindern. Hierbei ist es vorteilhaft, wenn der einen Mitnahme ein Verriegelungsschieber zugeordnet ist. Ist eine Verschiebungsmöglichkeit der längsverschieblich geführten Mitnahmen quer zur Längsverschiebungsrichtung gegeben, so ist es vorteilhaft, wenn den Mitnahmen gegenseitig wirksam werdende Rastvorsprünge zugeordnet sind.

Ein symmetrischer Aufbau des Schaltgerätes im Hinblick auf die feststehenden Schaltstücke wird möglich, wenn die Mitnahme plattenförmig mit den einen schmalen Seitenwänden einander zugewandt angeordnet an einer Plattenseite mit je einer käfigförmigen, die Kontaktbrücke führenden Anformung versehen ist, deren eine Hälfte die andere Platte überragt, wobei die Anformung der einen Platte in Bewegungsrichtung der Mitnahmen hinter der der anderen Platte liegt. Die feststehenden Kontaktteile können auf einfache Weise in einem den Platten gegenüberliegenden Deckteil für das Schaltgerät symmetrisch zur Mittelachse befestigt werden, wenn die Längsrichtung der Kontaktbrücken parallel zur Oberfläche der einen Plattenseite verlaufen. Ein gedrängter Aufbau für die Anordnung lässt sich erreichen durch eine derartige Abstimmung der Wege der Mitnahme, dass im Störfall eine Mitnahme sich unmittelbar nach Durchlauf des Schliesserdurchdruckes über das Schieberende an der Gehäuseinnenwand abstützt und damit den Einschaltung der anderen, ungestörten Mitnahme so eng begrenzt, dass keine Kontaktgabe erfolgen kann.

Anhand der Zeichnung werden Ausführungsbeispiele gemäss der vorliegenden Erfindung beschrieben und die Wirkungsweise näher erläutert.

Es zeigen:
Fig. 1 den prinzipiellen Aufbau der zweipoligen Abschaltung,
Fig. 2 den konstruktiven Aufbau einer möglichen Ausführung in Prinzipdarstellung, in Seitenansicht,
Fig. 3 eine weitere Ausführungsform unter Verwendung von Blattfedern mit ausgescherten Lappen,
Fig. 4 eine perspektivische Darstellung der Blattfeder mit ausgeschertem und abgebogenem Lappen,
Fig. 5 eine Ausführungsform unter Verwendung zweier getrennter Anker mit separatem Verriegelungsschieber an einem der beiden Kontaktschieber,
Fig. 6 eine Ausführungsform gemäss Fig. 5, bei der die Kontaktschieber mit gegenseitig wirksam werdenden Rastvorsprüngen versehen sind,
Fig. 7 eine Seitenansicht, zum Teil im Schnitt, auf ein mit den plattenförmigen Mitnahmen ausgerüstetes Schütz gemäss der Erfindung,
Fig. 8 eine Draufsicht auf das Schütz nach Fig. 7, ebenfalls zum Teil im Schnitt,
Fig. 9 die Prinzipdarstellung der Aus-Stellung des Schützes,
Fig. 10 die Ein-Stellung,
Fig. 11 die Anordnung bei verschweisstem unteren Kontaktstück nach anschliessendem Aus-Kommando während des Ausschaltvorganges,
Fig. 12 die Aus-Endstellung bei verschweisstem unteren Kontakt und
Fig. 13 die Ein-Stellung bei unterem verschweisstem Kontakt, der obere Schliesserkontakt ist offen.

Die in der Zeichnung dargestellte Anordnung zum zwei- oder mehrpoligen Abschalten von Verbrauchern 1, im vorliegenden Fall die Heizung der Waschmaschine, besteht aus den Blattfedern 2, 3, deren eine feststehende Seite 4 bzw. 5 mit den Zuleitungen R und MP in Verbindung steht und deren andere bewegliche Seite 6, 7 mit den Kontaktauflagen 8, 9 versehen ist, die mit den feststehenden Kontaktteilen 10, 11 zusammen den Kontakt bilden. Zum Schliessen der Kontakte, d.h. zum In-Berührung-Bringen der Kontaktauflagen 8, 9 mit den feststehenden Kontaktteilen 10, 11 wird der schieberförmige Antrieb 12 entgegen der Feder 13 in Richtung des Pfeiles 14, beispielsweise von einem Magnetantrieb, der aus Anker 15, Joch 16 und Spule 17 besteht, bewegt. Hierbei kommen die Mittelteile 18, 19 der Blattfedern 2, 3 mit Kanten 20, 21 der Ausnehmungen 22, 23 im schieberförmigen Antrieb 12 zur Anlage. An den Blattfedern sind hakenförmig abgebogene Zungen 24 angeformt, die im Normalfall federnd auf der Gleitfläche 25 des schieberförmigen Antriebes aufliegen.

Wird nun die Spule 17 unter Spannung gesetzt, so zieht der Anker 15 an und bewirkt eine Verschiebung des schieberförmigen Antriebes 12 in Richtung des Pfeiles 14; die Kontakte werden geschlossen. Tritt nun beispielsweise eine Verschweissung zwischen der Kontaktauflage 9 und dem feststehenden Kontaktteil 11 ein, so bleibt die Blattfeder 3 in der durchgebogenen, d.h. den Kontakt schliessenden Lage. Bei Spannungslosmachen der Spule 17 schiebt die Rückdruckfeder 13 den schieberförmigen Antrieb 12 entgegen der Pfeilrichtung 14, trennt Kontaktauflage 8 vom feststehenden Kontaktteil 10, so dass der Stromkreis einpolig geöffnet wird. Durch die Relativverschiebung zwischen schieberförmigem Antrieb 12 und Blattfeder 3 rastet die Zunge 26 der Blattfeder 3 in eine Aussparung 27 des schieberförmigen Antriebes 12. Wird nun anschliessend die Spule 17 wieder unter Spannung gesetzt, so ist eine Bewegung des schieberförmigen Antriebes 12 in Richtung des Pfeiles 14 ausgeschlossen, da die Blattfeder 3 über die Kontaktauflage 9 am feststehenden Kontaktteil 11 anliegt und so die Bewegung des schieberförmigen Antriebes 12 durch das Anliegen der Zunge 26 an den Kanten der Aussparung 27 verhindert. Somit ist auf einfache Weise eine Verriegelung des Antriebes in Einschaltrichtung erreicht.

Sollten Kontaktauflage 8 und feststehender Kontaktteil 10 miteinander verschweisst sein, so bewirkt die Zunge 28 durch Einrasten in die Aussparung 29 im schieberförmigen Antrieb 12 die Verriegelung in äquivalenter Weise, wohingegen die elektrische Trennung durch Abheben der Kontaktauflage 9 vom feststehenden Kontaktteil 11 bewirkt wird. Die Einschaltung der Anordnung wird praktisch erst möglich, nachdem die Verschweissung von einem Fachmann beseitigt wurde, beispielsweise durch Auswechseln der Kontaktteile.

In der Fig. 3 ist eine weitere Ausführungsform der erfindungsgemässen Anordnung dargestellt. Hier sind aus den Blattfedern 2, 3, wie es Fig. 4 zeigt, die Zungen 26, 28 durch Ausscheren eines Lappens gebildet. Die Blattfedern 2, 3 sind in fensterförmigen Aussparungen 30, 31 geführt, die den Aussparungen 22, 23 des Antriebes nach Fig. 1 und 2 entsprechen. Die Rastaussparungen für die Zungen sind im Ausführungsbeispiel nach Fig. 4 mit den Bezugszeichen 32, 33 bezeichnet. Die Fig. 3 zeigt die verriegelte Stellung der Anordnung; die Zunge 26 ist in die Rastaussparung 32 eingerastet. Der Antrieb 12 kann sich trotz Unter-Spannung-Legen der Spule 17, wodurch versucht wird, den Anker 15 anzuziehen, nicht bewegen, da die Blattfeder 2 auf dem Festkontaktteil 10 über die Kontaktauflage 8 aufliegt. Auch hier ist das Einschalten der Anordnung auf einen bestehenden Kurzschluss praktisch nicht mehr möglich.

Im Ausführungsbeispiel nach Fig. 5 sind zwei getrennte Kontaktschieber 34, 35 mit Kontaktbrücken 36, 37 in Wirkverbindung gebracht. Die Kontaktschieber 34, 35 werden von getrennten Klappankerteilen 38, 39, die mit dem nicht näher dargestellten Magnet zusammenwirken, in Längsrichtung verschoben, wodurch sich die Kontaktbrücken 36, 37 mit ihren Auflagen auf die Festkontaktteile 40 legen. Jeder der beiden Kontaktschieber 34, 35 ist mit einer Rückstellfeder 41 rückstellfederkraftbelastet. Die Kontaktdruckfeder für die Kontaktbrücken 36, 37 tragen das Bezugszeichen 42. Der Kontaktschieber 34 ist mit einem Verriegelungsschieber 43 versehen, der in einem Käfig 44 über die Feder 45 in Richtung auf den anderen Kontaktschieber 35 federkraftbelastet ist. Der Verriegelungsschieber 43 kann mit seinem freien Ende in Aussparungen 46, 47 des Kontaktschiebers 35 eingreifen, sofern eine Relativbewegung zwischen den beiden Kontaktschiebern 34 und 35 um ein entsprechendes Mass aufgetreten ist.

Wird bei intaktem Schaltgerät der Magnet an Spannung gelegt, so werden die Klappankerteile 38, 39 angezogen, so dass sich die Kontaktschieber 34, 35 im Sinne des Zusammendrückens der Rückdruckfedern 41 beidseitig verschieben, bis die Auflagen der Kontaktbrücken 36, 37 mit den Festkontaktteilen 40 in kontaktgebende Verbindung kommen. Hierbei werden die Kontaktdruckfedern 42 gespannt; die Kontaktbrücken 36, 37 durchragen hierbei jeweils fensterförmige Öffnungen 48 im die Kontaktdruckfeder für die entsprechende Kontaktbrücke nicht tragenden Kontaktschieber, so dass eine Relativbewegung zwischen den beiden Kontaktschiebern 34, 35 möglich ist. Verschweisst nun beispielsweise die Kontaktbrücke 36 mit den Auflagen mit den Festkontaktteilen 40, so wird der Kontaktschieber 34 nur soweit bewegt, bis die Kontaktbrücke 36 an der Schieberkante anliegt. Der Kontaktschieber 35 kann sich jedoch frei zurückbewegen, da das Klappankerteil 39 vom Klappankerteil 38 unabhängig ist. Die durch die Kontaktbrücke 37 mit den Festkontaktteilen 40 gebildeten Kontaktstellen werden geöffnet und hernach rastet der Verriegelungsschieber in die Aussparung 46 ein. Es ist ersichtlich, dass beim Wieder-an-Spannung-Legen des Magneten das Klappankerteil 39 durch den Kontaktschieber 35 in seiner Einschaltrichtung blockiert ist. Ein Wiedereinschalten des Stromkreises ist erst möglich, wenn die verschweisste Kontaktbrücke wieder instand gesetzt wurde. Die Aussparung 47 dient der Verrastung, sofern die Kontaktbrücke 37 mit dem Festkontaktteil 40 verschweisst ist. Die Wirkung ist im Prinzip gleich.

Im Ausführungsbeispiel nach den Fig. 6 bis 13 erfolgt die Verrastung der Schieber 34, 35 bei verschweissten Kontakten durch Rastvorsprünge 49. Die Rastvorsprünge sind hier in Form keilförmiger Anformungen ausgebildet, und zwar derart, dass entsprechend der Breite des Schiebers auf jedem Schieber zwei nebeneinanderliegende, gegensinnig wirkende, keilförmige Flächen vorhanden sind, so dass bei Bewegung des Schiebers 34 gegenüber dem Kontaktschieber 35 bzw. umgedreht, eine Bewegung des einen Kontaktschiebers gegenüber dem anderen quer zu seiner Längsbewegung erfolgt. Sofern die Kante 50 des einen Kontaktschiebers mit der Kante 51 des anderen Kontaktschiebers verrastet, ist die dem Verriegelungsschieber gemäss Fig. 5 entsprechende Verriegelung der beiden Kontaktschieber 34, 35 untereinander erfolgt. Um die Querbewegung der Kontaktschieber zu seiner Längsbewegung zu ermöglichen, sind die Rückdruckfedern 41 beim Beispiel nach Fig. 6 bis 13 in einem gewissen Winkel zur Längsrichtung der Kontaktschieber angeordnet. Im Normalfall liegen die schiefen Ebenen der keilförmigen Anformungen beider Schieber aufeinander, und beide Schieber bewegen sich gleichzeitig um gleiche Beträge, so dass keine Querverschiebung erfolgt.

Die Mitnahmen bzw. Schieber 34,35 sind plattenförmig ausgebildet. Am Schieber 34 ist eine käfigförmige Anformung 52 und am Schieber 35 eine käfigförmige Anformung 53 vorgesehen. Wie die Fig. 8 zeigt, überragt die eine Hälfte der käfigförmigen Anformungen die Oberfläche 54 des anderen Schiebers. In die fensterförmige Öffnung 55 der Anformungen 52, 53 sind Kontaktbrücken 36, 37 eingeführt, die über Kontaktdruckfedern 56, 57 federkraftbelastet sind. Die Kontaktdruckfedern können durch die Öffnungen 58 in die käfigförmigen Anformungen eingebracht werden. Die Kontaktbrücken 36, 37 verlaufen parallel zu den Oberflächen 54 der Schieber 34, 35 und arbeiten mit den Festkontaktteilen 40 zusammen, die z.B. in Steckanschlüsse 64 auslaufen und in einem Deckteil 59 für das das Magnetsystem 60 aufnehmende Unterteil 61 des Schützes gehalten sind. Durch die Zwischenwände 62 entstehen abgeteilte Schaltkammern. Die Schieber 34, 35 werden von den Klappankerteilen 38, 39 in Schliessrichtung der Kontakte im Normalfall gleichzeitig bewegt. Die Funktion des erfindungsgemässen Sicherheitsschützes ist aus den Fig. 9 bis 13 zu ersehen. Die Fig. 9 zeigt die Aus-Stellung, d.h. die beiden Klappankerteile 38, 39 sind nicht vom Magnetsystem 60 angezogen. Die Kontaktbrücken 36, 37 stehen nicht in Verbindung mit den Festkontaktteilen 40. Fig. 10 zeigt die Ein-Stellung. Die Klappankerteile 38, 39 sind an den Kern des Magnetsystems 60 angezogen worden. Die Kontaktbrücken liegen unter Federspannung der Kontaktdruckfedern 58 an den Festkontaktteilen 40 an. Fig. 11 zeigt die Situation der verschweissten Kontaktbrücke 37 mit den Festkontaktteilen 40. Der Schieber 35 bewegt sich in Ausschaltrichtung, bis die Kontaktbrücke an der Stirnwand des Fensters 55 anliegt, so dass die Bewegung gestoppt ist. Der Schieber 34 kann sich weiter bewegen. Er bewirkt die Trennung der Kontaktbrücke 36 von den Festkontaktteilen 40. Durch die entsprechende Ausbildung des Schiebers ist eine seitliche Verschwenkung möglich. Die Rastvorsprünge 49 bewirken diese Verschwenkung und zwar solange, bis die Kante 50 des einen Kontaktschiebers mit der Kante 51 des anderen Kontaktschiebers verrastet. Durch die Wirkrichtung der Rückdruckfedern 41 in dem vorbeschriebenen Winkel erfolgt die Verrastung. Der Schieber 34 wird in die aus Fig. 12 ersichtliche Lage verschwenkt. Wird nun das Magnetsystem 60 wieder an Spannung gelegt, so werden die Klappankerteile 38, 39 angezogen. Das Klappankerteil 39 kann jedoch nur einen geringen Weg zurücklegen und zwar solange, bis ein Fortsatz 63 des Schiebers 35 an der Gehäusewandung anliegt, und das Klappankerteil 38 kann den Schieber 34 lediglich bis zur Anlage der Kante 50 des einen Kontaktschiebers an der Kante 51 des anderen Kontaktschiebers bewegen. Es ist ersichtlich, dass eine Wiederschliessung der nicht verschweissten Kontakte mit Sicherheit verhindert ist.

## Patentansprüche

1. Anordnung zum zwei- oder mehrpoligen Zu-und Abschalten von Verbrauchern, vorzugsweise von Hausgeräten, mittels von einem Antrieb über mindestens eine Mitnahme (12) betätigbarer, federkraftbelasteter beweglicher Kontaktteile (8, 9) zweier getrennter Kontaktsysteme, die mit Festkontaktteilen (10, 11) in Berührung bringbar sind, dadurch gekennzeichnet, dass in Abhängigkeit von der Relativbewegung zwischen einem verschweissten Kontaktteil (8, 9) und dem in Öffnungsrichtung der Kontakte (8,10,9,11) sich bewegenden Antrieb (12, 34, 35) eine Verriegelung des Antriebes in Einschaltrichtung vorgesehen ist.

2. Anordnung nach Anspruch 1, dadurch gekennzeichnet, dass die Verriegelung aus einer hakenförmig abgebogenen Zunge (26, 28) am beweglichen Kontaktteil (2, 3) besteht, die federbelastet in einer Aussparung (22, 23) im den Antrieb bildenden Kontaktträger (12) einrastet.

3. Anordnung nach Anspruch 2, dadurch gekennzeichnet, dass die hakenförmig abgebogene Zunge (26, 28) von einem aus einer Blattfeder (2, 3) ausgescherten Lappen gebildet ist.

4. Anordnung nach Anspruch 1, dadurch gekennzeichnet, dass unter Verwendung zumindest zweier getrennter Mitnahmen (34, 35) und Antriebe (38,

39) in Abhängigkeit von der Relativbewegung eine Verriegelung der Mitnahmen (34, 35), untereinander vorgesehen ist.

5. Anordnung nach Anspruch 4, dadurch gekennzeichnet, dass der einen Mitnahme (34, 35) ein Verriegelungsschieber (43) zugeordnet ist.

6. Anordnung nach Anspruch 4, dadurch gekennzeichnet, dass den Mitnahmen (34, 35), gegenseitig wirksam werdende Rastvorsprünge (49) zugeordnet sind.

7. Anordnung nach einem der vorhergehenden Ansprüche, dadurch gekennzeichnet, dass die Mitnahme (34, 35) plattenförmig mit den einen schmalen Seitenwänden einander zugewandt angeordnet an einer Plattenseite mit je einer käfigförmigen, die Kontaktbrücke (36, 37) führenden Anformung (52) versehen ist, deren eine Hälfte die andere Platte (35, 34) überragt, wobei die Anformung (52) der einen Platte (34) in Bewegungsrichtung der Mitnahme (34, 35) genau hinter der (52) der anderen Platte (35) liegt.

8. Anordnung nach Anspruch 7, dadurch gekennzeichnet, dass die Längsrichtung der Kontaktbrücken (36, 37) parallel zur Oberfläche der einen Plattenseite verlaufen.

9. Anordnung nach Anspruch 7, gekennzeichnet durch eine derartige Abstimmung der Wege der Mitnahme, dass im Störfall eine Mitnahme (35) sich unmittelbar nach Durchlauf des Schliesserdurchdruckes über das Schieber-Ende (63) an der Gehäuseinnenwand abstützt und damit den Einschaltweg der anderen, ungestörten Mitnahme (34) so eng begrenzt, dass keine Kontaktgabe erfolgen kann.

## Claims

1. An arrangement for two-pole or multi-pole connection and disconnection of consuming devices, especially domestic appliances, by means of springloaded moving contact parts (8, 9) of two separate contact systems, which moving contact parts are operable by means of an operating means through at least one trip (12) and can be brought into contact with fixed contact parts (10, 11) characterised in that a locking means is provided to lock the operating means in the connecting direction depending on the relative movement between a welded contact part (8, 9) and the operating means (12, 34, 35) moving in the opening direction of the contacts (8, 10, 9, 11).

2. An arrangement as claimed in Claim 1, characterised in that the locking means consists of a tongue (26, 28) which is bent in the shape of a hook on the moving contact part (2, 3) and is springloaded and engages in an opening (22, 23) in the contact carrier (12) forming the operating means.

3. An arrangement as claimed in Claim 2, characterised in that the tongue (26, 28) bent in the shape of a hook is formed by a lug cut from a leaf spring (2, 3).

4. An arrangement as claimed in Claim 1, characterised in that when at least two separate trips (34, 35) and operating means (38, 39) are used, the trips (34, 35) can be interlocked contingent on the relative movement.

5. An arrangement as claimed in Claim 4, characterised in that one of the trips (34, 35) is provided with a sliding locking element (43).

6. An arrangement as claimed in Claim 4, characterised in that the trips (34, 35) are provided with interacting locking projections (49).

7. An arrangement as claimed in one of the preceding Claims, characterised in that the trip (34, 35) is arranged in the shape of a plate with the narrow side walls facing one another and on one side of the plate is provided with a cage-shaped moulding (52) which guides the contact bridge (36, 37) and one half of which projects over the other plate (35, 34), the moulding (52) of the first plate (34) lying exactly behind the moulding (52) of the other plate (35) in the direction of movement of the trip (34, 35).

8. An Arrangement as claimed in Claim 7, characterised in that the longitudinal axis of the contact bridges (36, 37) runs parallel with the surface of one plate side.

9. An arrangement as claimed in Claim 7, characterised by an adjustment of the trip movements such that in the event of a fault one trip (35) bears on the inside wall of the casing through the end of the sliding element (63) immediately the movement of the normally open contact is completed and thus limits the connecting movement of the other fault- free trip (34) so that no contact can be made.

## Revendications

1. Dispositif pour réaliser le branchement et le débranchement, bipolaires ou multipolaires, de consommateurs, de préférence d'appareils ménagers, à l'aide d'organes de contact mobiles (8, 9), chargés par la force d'un ressort et qui peuvent être actionnés par un dispositif d'entraînement par l'intermédiaire d'au moins un organe d'entraînement (12) et peuvent être amenés en contact avec des organes de contact fixes (10, 1 1 de deux systèmes séparés de contact, caractérisé par le fait qu'en fonction du déplacement relatif entre un organe de contact soudé (8, 9) et le dispositif d'entraînement (12, 34, 35), qui se déplace dans la direction d'ouverture des contacts (8, 10, 9, 11), il est prévu un verrouillage du dispositif d'entraînement dans la direction d'enclenchement.

2. Dispositif suivant la revendication 1, caractérisé par le fait que le dispositif de verrouillage est constitué par une languette (26, 28) repliée en forme de crochet, située sur l'organe de contact mobile (2, 3) et qui s'enclenche, sous l'action de la charge d'un ressort, dans un évidement (22, 23) ménagé dans le porte-contacts (12), constituant le dispositif d'entraînement.

3. Dispositif suivant la revendication 2, caractérisé par le fait que la languette (26, 28) repliée en forme de crochet est formée par une languette dégagée par découpage dans un ressort en forme de lame (2, 3).

4. Dispositif suivant la revendication 1, caractérisé par le fait que dans le cas de l'utilisation d'au moins deux organes d'entraînement séparés (34, 35) et de deux dispositifs d'entraînement séparés (38, 39), il est prévu un verrouillage mutuel des organes d'entraînement (34, 35) en fonction du déplacement relatif.

5. Dispositif suivant la revendication 4, caractérisé par le fait qu'un poussoir de verrouillage (40) est associé à l'un des organes d'entraînement 34,35).

6. Dispositif suivant la revendication 4, caractérisé par le fait que des organes saillants d'encliquetage (49), qui deviennent actifs mutuellement, sont associés aux organes d'entraînement (34, 35).

7. Dispositif suivant l'une des revendications précédentes, caractérisé par le fait que les organes d'entraînement (34, 35), qui sont en forme de plaques et se font face par l'une de leurs parois latérales étroites, comportent, sur une de leurs faces, une partie façonnée en forme de cage (50), qui guide les ponts de contacts (36, 37) et dont une moitié s'étend au-dessus de l'autre plaque (35, 34), la partie façonnée (52) d'une plaque (34) étant située exactement derrière la partie façonnée (52) de l'autre plaque (45), dans la direction de déplacement des organes d'entraînement (34, 35).

8. Dispositif suivant la revendication 7, caractérisé par le fait que la direction longitudinale des ponts de contacts (36, 37) est parallèle à la surface d'une face des plaques.

9. Dispositif suivant la revendication 7, caractérisé par un réglage d'accord tel des trajets des organes d'entraînement que, dans le cas d'une perturbation, un organe d'entraînement (35) s'appuie, directement après l'application de la pression au contact de fermeture, par l'intermédiaire de l'extrémité (103) du poussoir, sur la paroi intérieure du boîtier et limite par conséquent le trajet d'enclenchement de l'autre organe d'entraînement (34) non perturbé, d'une manière suffisamment stricte pour qu'aucun établissement du contact ne puisse avoir lieu.
